# EUROPÄISCHE PATENTSCHRIFT

(11) **EP 3 799 966 B1**
(45) Veröffentlichungstag und Bekanntmachung des Hinweises auf die Patenterteilung: **03.04.2024**
(21) Anmeldenummer: 20199561.0
(22) Anmeldetag: 01.10.2020
(51) Int. Cl.: G10K 9/122, G10K 11/28, B06B 1/06, B06B 1/02, H04R 17/00

(54) **AKUSTISCHER WANDLER UND VERFAHREN ZUM ERZEUGEN/EMPFANGEN EINER AKUSTISCHEN WELLE**
ACOUSTIC TRANSDUCER AND METHOD FOR GENERATING/RECEIVING AN ACOUSTIC WAVE
CONVERTISSEUR ACOUSTIQUE ET PROCÉDÉ DE GÉNÉRATION/RÉCEPTION D'UNE ONDE ACOUSTIQUE

(30) Priorität: 04.10.2019 DE 102019126795
(43) Veröffentlichungstag der Anmeldung: 07.04.2021
(73) Patentinhaber: Technische Universität Darmstadt, 64289 Darmstadt (DE)
(72) Erfinder: Ben Dali, Omar, 64287 Darmstadt (DE); Jäger, Axel, 85055 Ingolstadt (DE); Kupnik, Mario, 64285 Darmstadt (DE)
(74) Vertreter: LifeTech IP Spies & Behrndt Patentanwälte PartG mbB

(56) Entgegenhaltungen:
- US-A1- 2008 267 431
- US-A1- 2010 272 310
- US-A1- 2018 242 087

## Beschreibung

Die vorliegende Erfindung bezieht sich auf einen akustischen Wandler und ein Verfahren zum Erzeugen oder Empfangen einer akustischen Welle und insbesondere auf einen kombinierten piezoelektrisch-kapazitiven akustischen Wandler.

### HINTERGRUND

Akustische Wandler wandeln elektrische Energie in akustische Energie und umgekehrt. Beispiele sind Lautsprecher (elektrisch nach akustisch) oder Mikrofone (akustisch nach elektrisch). Je nach Frequenzbereich kommen unterschiedliche Wandlungsprinzipien zum Einsatz. In Lautsprechern für den Hörbereich dominieren elektrodynamische Wandler, Mikrofone arbeiten in der Regel nach dem kapazitiven Prinzip. Der Luftultraschallbereich wird von kapazitiven und piezoelektrischen Wandlern abgedeckt. Beide Prinzipien können auch mikromaschinell gefertigt werden. Die entsprechenden Wandler werden als "piezo electric micromachined ultrasound transducer" (PMUT) oder "capacitive micromachined ultrasound transducer" (CMUT) bezeichnet.

**Fig. 4a** zeigt einen Aufbau eines CMUT wie er beispielsweise in der DE 10 2010 042 875 A1 offenbart ist. Der gezeigte akustische Wandler umfasst eine Membrane 410, die als deformierbare/verbiegbare Platte auf einem Rahmen 420 gehalten wird und eine Plattenelektrode 431 aufweist. Der Rahmen (Gehäuse) 420 bildet einen Hohlraum 415, der durch die Membrane 410 auf einer Seite begrenzt ist. Auf einem Boden (gegenüberliegend der Membrane 410) ist eine Rückseitenelektrode 432 ausgebildet. Der Wandler kann beispielsweise kreisförmig ausgebildet sein, sodass er rotationssymmetrisch um die Drehachse R gebildet sein kann.

Bei dem gezeigten CMUT verursacht ein elektrisches Feld zwischen der Plattenelektrode 431 und der Rückseitenelektrode 432 eine Verformung der Biegeplatte (Membrane 410) im Sendebetrieb. Eine mechanische Vorspannung der Membrane ist durch eine Vakuumkavität und eine angelegte Biasspannung (DC) gegeben. Im Empfangsbetrieb sorgt die Verformung der Platte 410 durch Schallwellen für eine messbare Änderung der Kapazität.

**Fig. 4B** zeigt einen Aufbau eines konventionellen PMUT mit einem piezoelektrischen Element 440, das die Biegeplatte (Membrane 410) zu Schwingungen anregen kann. Auch bei diesem Wandler ist die Membrane 410 auf einem Rahmen 420 ausgebildet, der einen Hohlraum 415 bildet, der wiederum durch die Membrane 410 auf einer Seite begrenzt wird. Dieser Hohlraum 415 kann auf einer Seite hin auch offen ausgeführt sein. Der piezoelektrische Wandler 440 umfasst beispielhaft ein piezoelektrisches Material 441 und eine Isolationsschicht 442, die auf der Membrane 410 ausgebildet sind. Das piezoelektrische Material 441 wird einem elektrischen Feld ausgesetzt (durch Anlegen einer Spannung AC), was in Abhängigkeit der Orientierung der in dem piezoelektrischen Material vorhandenen Dipole zu einer Deformation (Ausdehnung bzw. Zusammenziehen) des piezoelektrischen Material 441 führt. Zum Anlegen des elektrischen Feldes sind wieder entsprechende Elektrodenschichten vorgesehen, wobei die Membrane 410 selbst als eine Elektrode wirken kann, wenn sie elektrische leitfähiges Material aufweist.

Beim PMUT ist somit der piezoelektrische Effekt Ursache für eine Ausdehnung des Piezomaterials in radialer Richtung. So bewirkt ein fester Verbund des piezoelektrischen Materials 441 mit der Biegeplatte 410 eine Verformung der Biegeplatte 410 senkrecht zur Ausdehnung des piezoelektrischen Wandlers auf Grund des Monomorph-Effekts. Im Empfangsbetrieb lässt sich nach der Verformung der Platte eine elektrische Spannung auf Grund des direkten piezoelektrischen Effekts abgreifen.

Idealerweise würden diese Wandler über einen großen Frequenzbereich mit hoher Effizienz wandeln, tatsächlich ist die Wandlung nur bei mechanischer Resonanz effizient. Das heißt, nur in einem bestimmten, durch die Konstruktion festgelegten Frequenzbereich ist die Wandlung effizient. Zusätzlich unterscheiden sich optimale Frequenzen der beiden Wandlungsrichtungen: Die Wandlung von elektrischer zu akustischer Energie ist bei der Resonanz am effizientesten, im umgekehrten Fall von akustischer zu elektrischer Energie bei der Antiresonanz

Fig. 5a, 5b zeigen den Betrag einer elektrischen Impedanz eines Ultraschallwandlers als Funktion der Frequenz, wobei in Fig. 5a die Resonanz und Antiresonanz dargestellt sind und in der Fig. 5b die Empfangsbandbreite. Wie gesagt, findet die effizienteste Wandlung von elektrischer Energie in Schall bei der Resonanz im Minimum der Impedanz statt. Umgekehrt ist die Wandlung von Schall in ein elektrisches Signal bei der Antiresonanz am Maximum der Impedanz am empfindlichsten (siehe Fig. 5a). Die Empfangsbandbreite ist definiert als der Frequenzbereich *Δ*f, bei dem die Impedanz mindestens 2^{-1/2} = 0,707 des Maximums beträgt. Die Fig. 5b zeigt beispielhaft einen schmalbandigen Wandler (durchgezogene Linie) mit der Empfangsbandbreite *Δ*f₁ und einen breitbandigen Wandler (gestrichelte Linie) mit der Empfangsbandbreite *Δ*f₂. Die gleiche Definition kann auch für die Sendebandbreite um das Minimum der elektrischen Impedanz verwendet werden (nicht gezeigt). Im Folgenden wir daher nicht mehr zwischen Empfangs- und Sendebandbreite unterschieden, sondern der allgemeine Begriff Bandbreite verwendet.

Je ausgeprägter die beiden Resonanzen sind, desto effizienter ist die Wandlung in die jeweilige Richtung. Im Gegenzug ist das Frequenzband der optimalen Wandlung schmal. Bei einem schmalbandigen Wandler sind die Resonanzstellen stark ausgeprägt. Bei einem breitbandigen Wandler sind die Resonanzen weniger stark ausgeprägt, dafür ist die effiziente Wandlung in einem breiteren Frequenzbereich möglich. Die Konstruktion eines Wandlers ist daher immer ein Kompromiss zwischen Bandbreite und Wandlereffizienz.

Wird der gleiche Wandler im Pulse-Echo-Betrieb, also zum Senden und Empfangen verwendet, kann er zusätzlich weder bei der optimalen Sendefrequenz, noch der optimalen Empfangsfrequenz betrieben werden.

Konventionelle Wandler sind in der US 2008/267431 A1 (MEMS Mikrofon) und in der US 2010/272310A1 (mikro-akustischer Wandler ) offenbart.

Es wäre daher wünschenswert, bei der optimalen Sendefrequenz Ultraschall zu erzeugen und im Anschluss das gesendete Ultraschallsignal mit der optimalen Empfangsfrequenz zu empfangen.

### KURZBESCHREIBUNG DER ERFINDUNG

Zumindest ein Teil der obengenannten Probleme wird durch einen akustischen Wandler nach Anspruch 1 und ein Verfahren nach Anspruch 11 gelöst. Die abhängigen Ansprüche definieren weitere vorteilhafte Ausführungsformen für die Gegenstände der unabhängigen Ansprüche.

Die vorliegende Erfindung bezieht sich auf einen akustischen Wandler zum Erzeugen oder Empfangen einer akustischen Welle. Der Wandler umfasst eine erste Membrane mit einem ersten piezoelektrischen Wandler und eine zweite Membrane mit einem zweiten piezoelektrischen Wandler. Die erste Membrane und die zweite Membrane sind schwingbar. Außerdem können die erste Membrane und die zweite Membrane durch einen Hohlraum voneinander getrennt sein, um die akustische Welle durch Anregungen des ersten piezoelektrischen Wandlers und/oder des zweiten piezoelektrischen Wandlers zu erzeugen oder zu empfangen.

Es versteht sich, dass der akustische Wandler im Allgemeinen mehrere akustische Wellen durch die mehreren Wandler erzeugt, die sich dann überlagern und ausgesendet werden können. Die Wandler können in einer Ausbreitungsrichtung die resultierende akustische Welle aussenden oder auch in verschiedene Richtungen (z.B. in entgegengesetzte Richtungen). Beim Empfangen von akustischen Wellen wird - wie in einem Mikrophon - die akustische Energie in elektrische Energie umgewandelt, während beim Senden elektrische Energie in akustische Energie umgewandelt wird.

Außerdem soll der Begriff "Wandler" im Rahmen der vorliegenden Erfindung breit ausgelegt werden und sich nicht zwingend auf unabhängig voneinander operierende Wandler beschränkt werden. Unabhängig davon, ob zum Senden/Empfangen von akustischen Wellen gleiche oder verschiedene Membranen genutzt werden, soll jede Möglichkeit ein elektrisches Signal in ein akustisches Signal umzuwandeln (und umgekehrt) unter einem Wandler fallen. Somit kann jedes piezoelektrisches Senden/Empfangen und elektrostatisches Senden/Empfangen als ein Wandler bezeichnet werden.

Optional liegen die erste Membrane und/oder die zweite Membrane beidseitig frei. Der Hohlraum kann Luft oder ein anderes Gas aufweisen oder luftleer sein, sodass der akustische Wandler in der Lage ist, um akustische Wellen in zwei entgegensetzte Richtungen zu senden oder von dort zu empfangen. Durch einen luftleeren Hohlraum wird die Schallausbreitung weitestgehend unterdrückt, sodass die gesamte gewandelte elektrische Energie gebündelt in beiden Richtungen weg vom Hohlraum ausgesendet wird. Wenn Luft oder ein anderes Gas in dem Hohlraum vorhanden ist, kann eine kleine Öffnung für einen Druckausgleich des Hohlraumes nach außen vorgesehen sein (ein sogenannter venting channel, wie zum Beispiel auch bei jedem elektrostatischen Mikrophon genutzt wird).

Optional sind die erste Membrane und die zweite Membrane in einem vorbestimmten Abstand angeordnet, um einen akustischen Druck infolge einer konstruktiven Interferenz zwischen den erzeugten akustischen Wellen zu verstärken. Diese Option ist insbesondere dann vorteilhaft, wenn in dem Hohlraum Luft vorhanden ist oder keine vollständige Entlüftung möglich ist. In diesem Fall sollten sich vorteilhafterweise beide Wandler nicht gegenseitig stören. Dies kann, wie gesagt, durch die Wahl des Abstandes erreicht werden. Das gezielte Einstellen des Abstandes kann aber auch für den Fall sinnvoll sein, dass im Hohlraum eigentlich ein Vakuum herrschen soll, jedoch mit der Zeit ein Eindringen von Luft nicht zuverlässig vermieden werden kann. Mit dieser Vorgehensweise würde die eingedrungene Luft nicht zu einer Verschlechterung der Effizienz der Wandler mit der Zeit führen.

Optional kann der akustische Wandler zumindest einen akustischen Reflektor aufweisen, um in verschiedene Richtungen ausgesandte akustische Wellen in ein Vorzugsrichtung zu reflektieren. Der zumindest eine Reflektor kann beidseitig der Membranen ausgebildet sein (es können auch zwei separate Reflektoren sein), um die von den Membranen ausgesandten akustischen Wellen umzuleiten (z.B. in ein gewünschte Richtung). Unterhalb der zweiten Membrane kann auch ein Parabolreflektor vorhanden sein, um die akustische Welle von der zweiten Membrane in die gleiche Richtung zu lenken, die die akustische Welle, die von der ersten Membrane ausgesendet wird. Gleiches gilt wiederum für den Empfang von akustischen Wellen, die ebenfalls getrennt auf die zwei Membranen gelenkt werden können.

Optional umfasst der Wandler weiter einen Resonator-Hohlraum, wobei die zweite Membrane zwischen der ersten Membrane und dem Resonator-Hohlraum ausgebildet ist, um akustische Wellen zumindest teilweise in den Resonator-Hohlraum auszusenden oder von dort zu empfangen. Der Resonator-Hohlraum kann ausgebildet sein, um die erzeugten akustischen Wellen zu reflektieren und so einen Schalldruck von abgestrahlten akustischen Wellen zu vergrö-ßern. Hierzu kann der Resonator-Hohlraum in Ausbreitungsrichtung der akustischen Welle eine vorbestimmte Tiefe aufweisen (z.B. eine halbe Wellenlänge), um dort stehende Welle zu erzeugen. Für diese Ausführungsform ist es außerdem vorteilhaft, wenn in dem Hohlraum zwischen den Membranen Luft vorhanden ist, sodass die im Resonator-Hohlraum reflektierte akustische Welle sich durch den Hohlraum leicht ausbreiten kann. Um keine unerwünschte destruktive Interferenz an der ersten Membrane zu verursachen, kann der Abstand der ersten und zweiten Membrane wieder entsprechend gewählt werden (z.B. ein Vielfaches der Wellenlänge der akustischen Welle).

Der akustische Wandler umfasst weiter eine Ansteuereinheit, die ausgebildet ist zum Anlegen und/oder zum Abgreifen der folgenden Wechselspannungssignale:
- ein erstes Wechselspannungssignal an/von dem ersten piezoelektrischen Wandler,
- ein zweites Wechselspannungssignal zwischen der ersten Membrane und der zweiten Membrane, um einen zusätzlichen kapazitiven Wandler zu bilden,
- ein drittes Wechselspannungssignal an/von dem zweiten piezoelektrischen Wandler.

Es versteht sich, dass zum Anlegen/Abgreifen einer elektrischen Spannung entsprechende Elektroden vorhanden sind. Zum Beispiel kann eine Elektrode direkt auf der ersten oder zweiten Membrane ausgebildet sein (evtl. als Teil der entsprechenden piezoelektrischen Wandler). Es ist auch möglich, dass die erste und/oder die zweite Membrane selbst als Elektrode wirken können (z.B., wenn sie ein elektrisch leitfähiges Material aufweisen).

Optional ist die Ansteuereinheit weiter ausgebildet, um ein (zusätzliches) Gleichspannungssignal an dem ersten piezoelektrischen Wandler und/oder an dem zweiten piezoelektrischen Wandler und/oder an dem kapazitiven Wandler anzulegen. Dadurch kann eine mechanischen (Vor-) Spannung der ersten und/oder der zweiten Membrane geändert werden, wodurch wiederum eine Resonanzfrequenz der ersten Membrane und/oder der zweiten Membrane sich ändert bzw. gezielt eingestellt werden kann. Es versteht sich, dass das Gleichspannungssignal unabhängig von den Wechselspannungssignale(n) anlegbar ist und daher eine sogenannte Biasspannung (Vorspannung) darstellt.

Optional kann, wenn die akustische Welle eine bestimmte Frequenz aufweist, die Ansteuereinheit ausgebildet sein, um das Gleichspannungssignal derart zu wählen, dass die akustische Welle mit der bestimmten Frequenz sowohl effizient erzeugt als auch effizient empfangen werden kann. Dies wird möglich, da das Gleichspannungssignal die Resonanzfrequenz verschiebt, sodass dadurch die unterschiedlichen Frequenzsensitivitäten (beim Senden und Empfangen) ausgeglichen werden können. Somit wird es möglich, dass ein ausgesandtes Signal einer bestimmten Frequenz auch wieder effizient empfangen werden kann. Damit wird das eingangs genannte Problem der unterschiedlichen Sensitivitäten beim Senden und Empfangen von akustischen Wellen behoben oder zumindest gemildert. Der Wandler kann daher adaptronisch oder adaptiv so verändert werden, dass er immer mit der optimalen Frequenz (beim Senden und beim Empfangen) betrieben wird.

Gemäß weiteren Ausführungsbeispielen ist es auch möglich, z.B. gezielt, eine Sendefrequenz zu ändern, um beispielsweise die Auflösung zu erhöhen. Ebenso kann gezielt die Sendefrequenz verringert werden, um beispielsweise die Reichweite der akustischen Welle zu ändern (z.B. zu vergrößern). Das kann beispielsweise für eine Materialprüfung genutzt werden, um so gezielt bestimmte Strukturen zu untersuchen und durch eine Frequenzerhöhung weitere Details sichtbar zu machen.

Optional ist die Ansteuereinheit weiter ausgebildet, um das Gleichspannungssignal an nur einem der Wandler anzulegen, um nur den einen Wandler zum Erzeugen (Empfangen) der akustischen Welle zu nutzen und um zumindest einen der verbleibenden Wandler zum Empfangen (Erzeugen) der akustischen Welle zu nutzen.

Optional ist die Ansteuereinheit weiter ausgebildet, um das Gleichspannungssignal an zumindest einem der Wandler anzulegen und den zumindest einen der Wandler zur Erzeugung und zum Empfang der akustischen Welle zu nutzen.

Optional ist die Ansteuereinheit weiter ausgebildet, um das Gleichspannungssignal nur während eines Sendens der akustischen Welle oder nur während eines darauffolgenden Empfangens einer Reflexion der akustischen Welle anzulegen. Oder jeweils andere Gleichspannungssignale beim Senden bzw. beim Empfangen anzulegen.

Gemäß Ausführungsbeispielen ist es somit möglich den/die piezoelektrische(n) Wandler und den kapazitiven Wandler parallel gleichzeitig zu betreiben und flexibel eine Anpassung der Resonanzfrequenzen durchzuführen. Der Begriff "gleichzeitig" kann auch den Fall umfassen, wo ein Wandler noch auf ein Reflexionssignal zu warten hat, sodass die Wandler für Bruchteile einer Sekunde später oder früher aktiv sind.

Ausführungsbeispiele beziehen sich auch auf ein Verfahren zum Erzeugen oder Empfangen einer akustischen Welle, wobei das Verfahren einen der zuvor beschriebenen akustischen Wandler nutzt. Alle der zuvor beschriebenen funktionalen Merkmale können daher als weitere optionale Verfahrensschritte implementiert sein.

Insbesondere kann das Verfahren ein Ausbilden einer mechanischen Vorspannung in der ersten Membrane und/oder in der zweiten Membrane umfassen, um ein effektives Erzeugen und ein effektives Empfangen einer akustischen Welle einer vorbestimmten Frequenz zu ermöglichen.

Optional kann das Verfahren auch ein Ändern einer mechanischen Vorspannung in der ersten Membrane und/oder in der zweiten Membrane umfassen, um ein Senden und/oder ein Empfangen von akustischen Wellen verschiedener Frequenzen zu ermöglichen. Das Senden/Empfangen kann auch gleichzeitig erfolgen, muss es aber nicht.

Optional kann in dem Verfahren der Schritt des Ausbildens der mechanischen Vorspannung derart ausgeführt werden:
- dass ein effektives Aussenden der akustischen Welle durch einen der Wandler und, nach einer Reflexion der akustischen Welle(z.B. an einem Objekt oder einem Materialartefakt o.ä.), ein effektives Empfangen der akustischen Welle durch den einen Wandler oder durch einen anderen Wandler erreicht wird; oder
- dass eine gewünschte Reichweitenänderung der akustischen Welle oder eine gewünschte Auflösungsänderung für die akustische Welle erreicht wird.

Optional kann das Verfahren weiter Folgendes umfassen:
- Anregen des ersten und/oder des zweiten piezoelektrischen Wandlers; und
- Messen einer Auslenkung der ersten und/oder der zweiten Membrane, die durch das Anregen des ersten und des zweiten piezoelektrischen Wandlers verursacht wurde, durch den kapazitiven Wandler (d.h. elektrostatisch).

Auf diese Weise kann eine piezoelektrische Anregung analysiert werden, d.h. herausgefunden werden, zu welchen Auslenkungen die Anregung geführt hat.

Dieses Verfahren oder zumindest Teile davon kann/können ebenfalls in Form von Anweisungen in Software oder auf einem Computerprogrammprodukt implementiert oder gespeichert sein, wobei gespeicherte Anweisungen in der Lage sind, die Schritte nach dem Verfahren auszuführen, wenn das Verfahren auf einem Prozessor läuft. Daher bezieht sich die vorliegende Erfindung ebenfalls auf Computerprogrammprodukt mit darauf gespeichertem Software-Code (Softwareanweisungen), der ausgebildet ist, um eines der zuvor beschriebenen Verfahren auszuführen, wenn der Software-Code durch eine Verarbeitungseinheit ausgeführt wird. Die Verarbeitungseinheit kann jede Form von Computer oder Steuereinheit sein, die einen entsprechenden Mikroprozessor aufweist, der einen Software-Code ausführen kann.

### KURZBESCHREIBUNG DER FIGUREN

Die Ausführungsbeispiele der vorliegenden Erfindung werden besser verstanden anhand der folgenden detaillierten Beschreibung und den beiliegenden Zeichnungen der unterschiedlichen Ausführungsbeispiele, die jedoch nicht so verstanden werden sollten, dass sie die Offenbarung auf die spezifischen Ausführungsformen einschränken, sondern lediglich der Erklärung und dem Verständnis dienen.
- Fig. 1: zeigt einen akustischen Wandler zum Erzeugen oder Empfangen einer akustischen Welle gemäß einem Ausführungsbeispiel der vorliegenden Erfindung.
- Fig. 2: veranschaulicht das Verschieben der Resonanzfrequenz beim Anlegen einer Vorspannung, wie es in Ausführungsbeispielen genutzt wird.
- Fig. 3a,3b: zeigen akustische Wandler gemäß weiteren Ausführungsbeispielen der vorliegenden Erfindung.
- Fig. 4a,4b: zeigen einen Aufbau von konventionellen Wandlern.
- Fig. 5a,5b: zeigen eine elektrische Impedanz eines konventionellen Ultraschallwandlers als Funktion der Frequenz, aus denen die optimale Sende- und Empfangsfrequenzen ermittelbar sind.

### DETAILLIERTE BESCHREIBUNG

**Fig. 1** zeigt einen akustischen Wandler zum Erzeugen und/oder Empfangen einer akustischen Welle 50 gemäß einem Ausführungsbeispiel der vorliegenden Erfindung. Der Wandler umfasst eine erste Membrane 110, an der ein erster piezoelektrischer Wandler 210 ausgebildet ist. Außerdem umfasst der akustische Wandler eine zweite Membrane 120, an der ein zweiter piezoelektrischer Wandler 220 ausgebildet ist. Die erste Membrane 110 und die zweite Membrane 120 begrenzen an gegenüberliegenden Seiten einen Hohlraum 115, der durch einen entsprechenden Rahmen oder Gehäuse 240 seitlich begrenzt wird. Der akustische Wandler kann rotationssymmetrisch um eine Achse R gebildet sein und somit kreisförmige Membrane 110, 120 in einer Draufsicht aufweisen. Die Erfindung soll aber nicht auf eine bestimmte Form eingeschränkt werden.

In dem Hohlraum 115 kann Luft, ein Gas oder ein Vakuum sein und die erste Membrane 110 und die zweite Membrane 120 können in einem vorbestimmten Abstand d voneinander ausgebildet sein. Falls in dem Hohlraum 115 Luft vorhanden ist, erzeugen die erste Membrane 110 und die zweite Membrane 120 akustische Wellen 50 in beiden Richtungen, d.h. vom Wandler weg als auch in den Hohlraum 115 hinein. Daher kann es vorteilhaft sein, den Abstand d derart zu wählen, dass sich die akustischen Wellen 50 entsprechend verstärken, um so den Schalldruck zu erhöhen (wenn sie mit gleicher Frequenz ausgesendet werden sollen). Falls in dem Hohlraum 115 ein Vakuum ausgebildet ist, kann der Abstand d auch anders (z.B. kleiner) gewählt werden, da die akustischen Wellen in diesem Fall in der Fig. 1 in vertikaler Richtung nach oben und nach unten abgestrahlt werden, nicht aber oder kaum in den Hohlraum 115 hinein.

Wenn Luft oder ein anderes Gas in dem Hohlraum 115 vorhanden ist, kann eine kleine Öffnung (nicht dargestellt in der Fig. 1) für einen Druckausgleich des Hohlraumes 115 nach außen vorgesehen sein (ein sogenannter "venting channel", wie zum Beispiel auch bei jedem elektrostatischen Mikrophon genutzt wird).

Der erste und der zweite piezoelektrische Wandler 210, 220 umfassen jeweils zwei Elektroden, zwischen denen jeweils ein piezoelektrisches Material 214, 224 (als Film oder Schicht) und jeweils eine (optionale) Isolierschicht 216, 226 ausgebildet sind. Wenn die Membrane(n) isolierend ist/sind, wären für die Kontaktierung der piezoelektrischen Schichten zwei Elektroden oberhalb und unterhalb der piezoelektrischen Schicht nötig. Auch wenn dieser Fall nicht dargestellt ist, versteht es sich, dass dann die einzelnen Spannungsquellen (Ansteuereinheit 150) an diesen Elektroden für die piezoelektrischen Wandler anzuschließen sind. Falls die erste/zweite Membrane 110, 120 aus einem elektrisch leitfähigen Material gebildet ist/sind, kann die ersten Membrane 110 und/oder die zweite Membrane 120 eine der beiden Elektroden bilden, während die jeweils andere Elektrode auf dem piezoelektrischen Materialien 214, 224 angeordnet sein kann.

Der akustische Wandler umfasst weiter eine Ansteuereinheit 150, die ausgebildet ist, um ein erstes Wechselspannungssignal AC1 an dem ersten piezoelektrischen Wandler 210 anzulegen und ein drittes Wechselspannungssignal AC3 an dem zweiten piezoelektrischen Wandler 220 anzulegen oder entsprechend abzugreifen (beim Empfangsbetrieb). Durch das Anlegen eines elektrischen Feldes an die piezoelektrischen Materialien 214, 224 kommt es zu einer Längenänderung des piezoelektrischen Materials 214, 224, die dazu führt, dass sich die erste und die zweite Membrane 110, 120 aufgrund der Längenänderung des piezoelektrischen Materials 214, 224 verbiegen. Beim Anlegen einer Wechselspannung führt dies zu Schwingungen in der Membrane 110, die dann bei entsprechender Stärke als eine akustische Welle 50 ausgesendet werden.

Der zweite piezoelektrische Wandler 220 kann in einer gleichen Weise ausgebildet werden, wie der erste piezoelektrische Wandler 210. Sowohl der erste piezoelektrische Wandler 210 als auch der zweite piezoelektrische Wandler 220 können an einer Seite (innen oder außen) der ersten bzw. zweiten Membrane 110, 120 angeordnet werden.

Es versteht sich, dass das Empfangen von akustischen Wellen in analoger Weise verläuft, d.h. die ankommenden akustischen Wellen regen die Membrane 110, 120 zu Schwingungen an, die dann elektrische Wechselspannungssignale AC1, AC3 erzeugen, die wiederum durch die Ansteuereinheit 150 ausgewertet werden können.

Außerdem ist zwischen der ersten Membrane 110 und der zweiten Membrane 120 bzw. den darauf ausgebildeten Elektroden (es können auch die Elektroden der piezoelektrischen Wandler 210, 220 genutzt werden) ein zweites Wechselspannungssignal AC2 anlegbar. Als Folge kommt es zu einer elektrischen Anziehung der erste und der zweite Membrane 110, 120 kann, sodass das zweite Wechselspannungssignal AC2 ebenfalls zu Schwingungsanregungen der Membranen 110, 120 führt. Dementsprechend bilden die erste und zweite Membrane 110, 120 zusammen mit den fest an ihnen ausgebildeten Elektrodenschichten (die auch Teil der piezoelektrischen Wandler 210, 220 sein können) eine kapazitiven Wandler 230. Alle drei Wandler 210, 220, 230 sind unabhängig voneinander durch die Wechselspannungssignale AC1, AC2, AC3 anregbar. Auch wenn drei unabhängige Möglichkeiten bestehen, werden dafür nur zwei Membrane genutzt. Es bestehen also nur zwei unabhängige "Kanäle" für das Aussenden/Empfangen von Schallwellen.

Zusätzlich zu dem Wechselspannungssignalen AC1, AC2, AC3 kann ein elektrostatisches Potential oder ein Gleichspannungssignal DC angelegt werden, welches - in Abhängigkeit der Polarität - die Membranen 110, 120 entweder nach oben bzw. nach unten verbiegt. Es versteht sich, dass es zu einer Abstoßung kommt es, wenn die Gesamtmenge der Ladungsträger auf den Membranen 110, 120 ungleich Null ist (Massepotential ist dann nicht symmetrisch zwischen den elektrostatischen Potentialen auf den Membranen 110, 120). Dies verändert die mechanische Spannung innerhalb der Membranen 110, 120, was wiederum dazu führt, dass die Resonanzfrequenzen für die Membranschwingungen sich ändern. Das Gleichspannungssignal DC kann im Prinzip jedem Wechselspannungssignal AC1, AC2, AC3 separat überlagert werden, sodass die erste Membrane 110 und/oder die zweite Membrane 120 separat oder gemeinsam mechanisch vorgespannt werden können. So wie in Fig. 1 gezeichnet, wird das Gleichspannungssignal DC jedoch am effektivsten wirken, wenn beide Membrane 110, 120 relativ zueinander elektrostatisch vorgespannt (linearisiert und bzgl. Empfindlichkeit erhöht) werden. In der Fig. 1 ist nur beispielhaft das Gleichspannungssignal DC für den kapazitiven Wandler 230 gezeigt, es kann aber, wie gesagt, auch dem ersten und/oder dem dritten Wechselspannungssignal AC1, AC3 überlagert werden.

Die Änderung der Resonanzeigenschaften der Membranen 110, 120 durch das Gleichspannungssignal DC kann genutzt werden, um die Sensitivität hinsichtlich des Aussendens und des Empfangens von akustischen Wellen zu optimieren. Abgesehen von diesem Effekt, kann die Vorspannung auch zur Kompensation einer Verbiegung infolge eines Vakuums in der dem Hohlraum 215 genutzt werden. Wenn ein besonders gutes Vakuum zur Entkopplung der Schwingungsanregungen auf der ersten und zweiten Membrane 110, 120 ausgebildet werden soll, kann dies zu einer Verbiegung der Membrane führen, die - zumindest in einem gewissen Rahmen - durch das Aufbringen einer positiven/negativen Gesamtladungsmenge an den Wandlern rückgängig gemacht werden kann. Das bietet den Vorteil, dass die mechanische Belastung an der Fixierung der Membrane 110, 120 verringert wird.

**Fig. 2** veranschaulicht das Verschieben der Resonanzfrequenz beim Anlegen einer Vorspannung, wobei jeweils ein großes und ein kleines Signal für verschiedene Gleichspannungswerte DC im Rahmen einer Simulation genutzt wurden. Konkret ist der Ausschlag des Mittelpunktes einer Membrane (gleichbedeutend mit der Oberflächengeschwindigkeit) bei der Schwingung gezeigt, wobei die Resonanz mit dem maximalen Ausschlag korreliert.

Zunächst stellt die durchgezogene Linie 250 das piezoelektrische Anregungssignal dar. Die gestrichelte Linie 260 zeigt die Überlagerung des piezoelektrischen mit dem kapazitiven Anregungssignal. Beide Linien zeigen den Fall ohne eine Vorspannung (DC=0).

Die Linien 270 zeigen die entsprechende Resonanzkurven für eine erste Vorspannung, die 50% einer sogenannten "pull-in" Spannung (z.B. 1352 V) beträgt, während die Linien 280 die entsprechenden Resonanzkurven für eine Vorspannung von 60% und die Linien 290 die Resonanzkurven für eine Vorspannung, wie 70% der pull-in Spannung entspricht. Für jeden Fall sind zwei Linien gezeigt, die einem stärkeren und einem schwächeren Signal entsprechen.

Mit zunehmender elektrischer Vorspannung DC sinkt somit die Resonanzfrequenz und die Oberflächengeschwindigkeit und damit nimmt die Wandlereffizienz beim Senden zu. Durch die Vorspannung DC kann also zum einen die Effizienz erhöht werden, zum anderen die optimale Sendefrequenz eingestellt werden, wenn die Zunahme der Wandlereffizienz durch eine geringere Anregungsspannung ausgeglichen wird.

Für diese Simulation wurden beispielhaft folgende Werte genommen: d = 10 µm, AC1 = AC3= 10 Volt, AC2 = 0 Volt. Wie weiter der rechten Seite der Fig. 2 zu entnehmen ist, ist der Wandler rotationssymmetrisch um die Achse R, wobei die piezoelektrischen Wandler 210, 220 eine radiale Ausdehnung von ca. 3 mm und die Membrane von ca. 3,7 mm aufweisen. Die Schichtdicke der piezoelektrischen Schicht ist beispielhaft 210 µm und umfasst ein Material: PZT 7B. Die Membrane hat eine Dicke von 290 µm und umfasst ein Material: CuNi₁₈Zn₂₇.

Es versteht sich, dass diese Geometrie/Materialien nur ein Beispiel darstellen, um die Funktionsfähigkeit des akustischen Wandlers nachzuweisen, d.h. die gewählten Materialien und Geometrien sollen lediglich veranschaulichen, dass sich die Resonanzfrequenz mit zunehmender Vorspannung zu kleineren Frequenzen verschiebt.

Gemäß weiteren Ausführungsbeispielen kann daher beim Senden eine andere Vorspannung genutzt werden als beim Empfangen, so dass eine akustische Welle 50 mit einer bestimmten Frequenz ausgesendet werden kann und gleichzeitig mit dem gleichen Wandler effizient empfangen werden kann (zum Beispiel nach einer Reflexion an einem Körper oder einer Materialstruktur; unter Vernachlässigung von Dopplerverschiebungen).

Es ist aber auch möglich, dass einer der drei Wandler 210, 220, 230 zum Senden und ein anderer Wandler zum Empfangen genutzt wird, wobei die Vorspannung entsprechend genutzt wird, um beide Wandler möglichst sensitiv für das Senden bzw. Empfangen zu machen. Wie zuvor beschrieben, können durch mehrere Vorspannungen die Resonanzfrequenz jedes Wandlers adaptiv eingestellt werden.

**Fig. 3a** zeigt weiteres Ausführungsbeispiel, bei dem der akustische Wandler zumindest einen akustischen Reflektor 310 aufweist, um in verschiedene Richtungen ausgesandte akustische Wellen 50 in ein Vorzugsrichtung V zu reflektieren. Der zumindest eine Reflektor 310 kann beidseitig der Membranen 110, 120 ausgebildet sein (es können auch zwei separate Reflektoren 310 sein), um die von den Membranen 110, 120 ausgesandten akustischen Wellen 50 umzuleiten (z.B. in die gewünschte Richtung V).

Gemäß weiteren Ausführungsbeispielen kann unterhalb der zweiten Membrane 120 auch ein Parabolreflektor vorhanden sein, um die akustische Welle 50 von der zweiten Membrane 120 in die gleiche Richtung zu lenken wie die akustische Welle 50, die von der ersten Membrane 110 ausgesendet wird (vertikal nach oben). In diesem Fall braucht oberhalb der ersten Membrane 110 kein weiterer Reflektor vorhanden sein.

Es versteht sich, dass die gleiche Anordnung auch vorteilhaft für den Empfang von akustischen Wellen 50 genutzt werden kann. Hierbei werden ankommende akustische Wellen 50 getrennt auf die zwei Membranen 110, 120 gelenkt.

**Fig. 3b** zeigt ein weiteres Ausführungsbeispiel für den akustischen Wandler, welcher sich von dem Ausführungsbeispiel aus der Fig. 1 dadurch unterscheidet, dass der akustische Wandler oberhalb eines Resonator-Hohlraums 215 ausgebildet ist. Der Resonator-Hohlraum 215 ist in einem Resonatorgehäuse 320 gebildet und wird durch die zweite Membrane 120 begrenzt oder verschlossen, so dass die zweite Membrane 120 zwischen dem Resonator-Hohlraum 215 und dem Hohlraum 115 angeordnet ist und beide Hohlräume voneinander trennt.

Der Resonator-Hohlraum 215 führt dazu, dass die vertikal nach unten (d.h. in den Resonator-Hohlraum 215) ausgesendeten akustischen Wellen in dem Resonator-Hohlraum 215 reflektiert und zurückgeleitet werden. Anschließend können sie sich ebenfalls nach oben ausbreiten. Dazu kann beispielsweise in dem Hohlraum 115 ebenfalls Luft vorhanden sein, um die Ausbreitung zu ermöglichen.

Außerdem kann der Resonator-Hohlraum 215 in Ausbreitungsrichtung der akustischen Welle 50 eine Tiefe 1 aufweisen, die die Hälfte der Wellenlänge der akustischen Welle 50 beträgt, sodass nach einer Reflexion an der Bodenfläche des Resonator-Hohlraumes 215 eine konstruktive Überlagerung (sogenannte Resonanzüberhöhung) der durch die zweite Membrane 120 erzeugten akustischen Welle und der reflektierten Welle entsteht, die dann beide zusammen in Richtung zu der ersten Membrane 110 abgesendet werden.

Außerdem kann der Abstand d zwischen der ersten Membrane 110 und der zweiten Membrane 120 derart gewählt sein, dass die in Richtung zur ersten Membrane 110 sich ausbreitende akustische Welle durch die von der ersten Membrane 110 erzeugten Welle verstärkt wird (konstruktiv überlagern). Auf diese Weise kann die akustische Welle 50, die in der Fig. 3 vertikal nach oben gesendet wird, einen maximalen Schalldruck aufweisen.

Auch in diesem Ausführungsbeispiel kann eine Vorspannung zum Beispiel zwischen der ersten Membrane 110 und der zweiten Membrane 120 ausgebildet werden, die beide Membranen 110, 120 unter einer mechanischen Vorspannung hält, wodurch wiederum die Resonanzfrequenz oder Anti-Resonanzfrequenz verschoben wird.

Alle weiteren Merkmale, die im Zusammenhang mit dem Ausführungsbeispiel der Fig. 1 beschrieben wurden, können optional auch in diesem Ausführungsbeispiel vorhanden sein.

Vorteilhafte Aspekte von Ausführungsbeispiele können wie folgt zusammengefasst werden:
Die Erfindung betrifft einen neuartigen Ultraschallwandler, bei dem die beiden bekannten Aktorprinzipien der elektrostatischen und der piezoelektrischen Anregung in einer Doppelstruktur kombiniert werden. Die Kombination ermöglicht die gleichzeitige Wandlung und/oder die gegenseitige Beeinflussung beider Wandlungsprinzipien. Damit wird weiter Folgendes ermöglicht
- elektrostatische Wandlung in entgegengesetzten Raumrichtungen, beim Senden und Empfangen;
- piezoelektrische Wandlung in entgegengesetzten Raumrichtungen, beim Senden und Empfangen;
- dieselbe piezoelektrische Wandlung mit mechanischer Vorspannung durch elektrisches Feld, z.B. um adaptronisch zwischen optimaler Sende- und Empfangsfrequenz umzuschalten (z.B. zum Ausgleich von Fertigungstoleranzen oder sogar dem gezielten Senden und Empfangen unterschiedlicher Frequenzen);
- piezoelektrische Anregung mit gleichzeitigem elektrostatischem Empfang, z.B. um die Funktion des piezoelektrischen Systems zu überwachen;
- elektrostatische Anregung mit piezoelektrischem Empfang, z.B. um die Funktion des elektrostatischen Systems zu überwachen;
- elektrostatische Anregung mit zusätzlicher piezoelektrischer Vorspannung, z.B. um den möglichen Frequenzbereich gegenüber der reinen elektrischen Vorspannung weiter zu vergrößern;
- gleichzeitige Anregung mit beiden Wandlungsprinzipien, z.B. um einen höheren Schalldruck zu erzeugen;
- wird die Doppelstruktur auf einer Seite mit einer entsprechend abgestimmten Resonatorkavität ergänzt, kann die rückseitig erzeugte Schalleistung auf die Vorderseite reflektiert werden und damit ein höherer Schalldruck erzeugt werden.
- zumindest ein Reflektor kann genutzt werden, um die in verschiedene Richtungen ausgesendeten akustischen Wellen in eine Vorzugsrichtung zu reflektieren.

Ausführungsbeispiele beziehen sich somit insbesondere auf die folgenden Gegenstände:
- einen Wandler bestehend aus einer Kombination von mindestens zwei piezoelektrischen Wandlern zu einem neuartigen Wandler, der zusätzlich nach dem kapazitiven Wandlungsprinzip arbeiten kann;
- einen Wandler, der außerdem elektrostatisch vorgespannt und piezoelektrisch ausgelenkt wird;
- einen Wandler, der außerdem piezoelektrisch vorgespannt und elektrostatisch ausgelenkt wird;
- einen Wandler, der außerdem elektrostatisch vorgespannt und ausgelenkt wird und bei dem die Auslenkung piezoelektrisch beeinflusst wird;
- einen Wandler, der außerdem piezoelektrisch ausgelenkt wird und dessen Auslenkung elektrostatisch gemessen wird;
- einen Wandler, der außerdem kombiniert piezoelektrisch und elektrostatisch ausgelenkt wird;
- einen Wandler, der außerdem elektrostatisch vorgespannt und piezoelektrisch empfängt;
- einen Wandler, der außerdem piezoelektrisch vorgespannt wird und elektrostatisch empfängt;
- einen Wandler, der außerdem auf der Rückseite eine Kavität aufweist, die akustische Energie reflektiert.

Die in der Beschreibung, den Ansprüchen und den Figuren offenbarten Merkmale der Erfindung können sowohl einzeln als auch in beliebiger Kombination für die Verwirklichung der Erfindung wesentlich sein.

### BEZUGSZEICHENLISTE

- 50: akustische Welle(n)
- 110, 120, 410: Membranen
- 115, 415: Hohlraum
- 210: erster piezoelektrischer Wandler
- 220: zweiter piezoelektrischer Wandler
- 215: Resonator-Hohlraum
- 230: kapazitiver Wandler
- 240, 420: Rahmen
- 214, 224,: 441 piezoelektrische Materialien
- 216, 226: Isolationsschichten
- 250, 260,...: Membranenausschlag
- 310: akustische(r) Reflektor(en)
- 320: Gehäuse des Resonator-Hohlraumes
- 431: Plattenelektrode
- 432: Rückseitenelektrode
- 442: Pufferschicht/Isolationsschicht
- d: Abstand der Membranen
- l: Tiefe des Resonator-Hohlraumes
- R: Rotationsdrehachse
- V: Vorzugsrichtung von akustischen Wellen

## Patentansprüche

1. Akustischer Wandler zum Erzeugen oder Empfangen einer akustischen Welle (50), der Wandler umfasst:
eine erste Membrane (110) mit einem ersten piezoelektrischen Wandler (210);
eine zweite Membrane (120) mit einem zweiten piezoelektrischen Wandler (220), wobei die erste Membrane (110) und die zweite Membrane (120) schwingbar und durch einen Hohlraum (115) voneinander getrennt sind, um die akustische Welle (50) durch Anregungen des ersten piezoelektrischen Wandlers (210) und/oder des zweiten piezoelektrischen Wandlers (220) zu erzeugen oder zu empfangen, und
eine Ansteuereinheit (150), die ausgebildet ist, um zum Erzeugen/Empfangen der akustischen Welle(n) (50) der folgenden Wechselspannungssignale (AC1, AC2, AC3) anzulegen oder abzugreifen:
- ein erstes Wechselspannungssignal (AC1) an/von dem ersten piezoelektrischen Wandler (210), und
- ein drittes Wechselspannungssignal (AC3) an/von dem zweiten piezoelektrischen Wandler (220),
**gekennzeichnet dadurch,**
**dass** die Ansteuereinheit (150) ausgebildet ist, um zum Erzeugen/Empfangen der akustischen Welle(n) (50) ein zweites Wechselspannungssignal (AC2) zwischen der ersten Membrane (110) und der zweiten Membrane (120) anzulegen oder abzugreifen, um einen zusätzlichen kapazitiven Wandler zu bilden.

2. Akustischer Wandler nach Anspruch 1, wobei die erste Membrane (110) und die zweite Membrane (120) beidseitig frei liegen und der Hohlraum (115) Luft oder ein anderes Gas aufweist oder luftleer ist, sodass der akustische Wandler in der Lage ist, um akustische Wellen in zwei entgegensetzte Richtungen zu senden oder von dort zu empfangen.

3. Akustischer Wandler nach Anspruch 2, wobei die erste Membrane (110) und die zweite Membrane (120) einen vorbestimmten Abstand (d) aufweisen, um einen akustischen Druck infolge einer konstruktive Interferenz zwischen den erzeugten akustischen Wellen (50) zu verstärken.

4. Akustischer Wandler nach einem der vorhergehenden Ansprüche, der weiter zumindest einen akustischen Reflektor aufweist, um in verschiedene Richtungen ausgesandte akustische Wellen (50) in ein Vorzugsrichtung (V) zu reflektieren.

5. Akustischer Wandler nach einem der vorhergehenden Ansprüche, der weiter einen Resonator-Hohlraum (215) aufweist, wobei die zweite Membrane (120) zwischen der ersten Membrane (110) und dem Resonator-Hohlraum (215) ausgebildet ist, um akustische Wellen zumindest teilweise in den Resonator-Hohlraum (215) auszusenden oder von dort zu empfangen, und der Resonator-Hohlraum (215) ausgebildet ist, um die erzeugten akustischen Wellen (50) zu reflektieren und so einen Schalldruck von abgestrahlten akustischen Wellen zu vergrößern.

6. Akustischer Wandler nach einem der vorhergehenden Ansprüche, wobei die Ansteuereinheit (150) weiter ausgebildet ist, um ein Gleichspannungssignal (DC) als Vorspannung an zumindest einen der folgenden Wandler (210, 220, 230) anzulegen:
- den ersten piezoelektrischen Wandler (210),
- den zweiten piezoelektrischen Wandler (220),
- den kapazitiven Wandler (230),
um durch Änderung einer mechanischen Vorspannung eine Resonanzfrequenz der ersten Membrane (110) und/oder der zweiten Membrane (120) zu ändern.

7. Akustischer Wandler nach Anspruch 6, wobei die akustische Welle eine bestimmte Frequenz aufweist und die Ansteuereinheit (150) weiter ausgebildet ist, um das Gleichspannungssignal (DC) derart zu wählen, dass die akustische Welle (50) mit der bestimmten Frequenz sowohl effizient erzeugt als auch effizient empfangen werden kann.

8. Akustischer Wandler nach Anspruch 6 oder Anspruch 7, wobei die Ansteuereinheit (150) weiter ausgebildet ist, um das Gleichspannungssignal (DC) an nur einem der Wandler (210, 220, 230) anzulegen, um den einen Wandler zum Erzeugen/Empfangen der akustischen Welle zu nutzen, und um zumindest einen der verbleibenden Wandler zum Empfangen/Erzeugen der akustischen Welle zu nutzen.

9. Akustischer Wandler nach Anspruch 6 oder Anspruch 7, wobei die Ansteuereinheit (150) weiter ausgebildet ist, um das Gleichspannungssignal (DC) an zumindest einem der Wandler (210, 220, 230) anzulegen und den zumindest einen der Wandler (210, 220, 230) zur Erzeugung und zum Empfang der akustischen Welle (50) zu nutzen.

10. Akustischer Wandler nach einem der Ansprüche 6 bis 9, wobei die Ansteuereinheit (150) weiter ausgebildet ist, um das Gleichspannungssignal (DC) nur während eines Sendens der akustischen Welle (50) oder nur während eines darauffolgenden Empfangens einer Reflexion der akustischen Welle (50) anzulegen.

11. Verfahren zum Erzeugen oder Empfangen einer akustischen Welle unter Nutzung eines akustischen Wandlers nach einem der Ansprüche 1 bis 10.

12. Verfahren nach Anspruch 11, das weiter zumindest einen der folgenden Schritte umfasst:
Ausbilden einer mechanischen Vorspannung in der ersten Membrane (110) und/oder in der zweiten Membrane (120), um ein effektives Erzeugen und ein effektives Empfangen einer akustischen Welle (50) einer vorbestimmten Frequenz zu ermöglichen,
Ändern einer mechanischen Vorspannung in der ersten Membrane (110) und/oder in der zweiten Membrane (120), um ein gleichzeitiges Senden und/oder ein gleichzeitiges Empfangen von akustischen Wellen (50) verschiedener Frequenzen zu ermöglichen.

13. Verfahren nach Anspruch 12, wobei der Schritt des Ausbildens der mechanischen Vorspannung derart ausgeführt wird:
- dass ein effektives Aussenden der akustischen Welle (50) durch einen der Wandler (210, 220, 230) und, nach einer Reflexion der akustischen Welle (50), ein effektives Empfangen der akustischen Welle (50) durch den einen Wandler oder durch einen anderen Wandler erreicht wird; oder
- dass eine gewünschte Reichweitenänderung der akustischen Welle (50) oder eine gewünschte Auflösungsänderung für die akustische Welle erreicht wird.

14. Verfahren nach einem der Ansprüche 11 bis 12, das weiter Folgendes umfasst:
- Anregen des ersten und/oder zweiten piezoelektrischen Wandlers (210, 220); und
- Messen einer Auslenkung der ersten und/oder der zweiten Membrane (110, 120), die durch das Anregen des ersten und/oder des zweiten piezoelektrischen Wandlers (210, 220) verursacht wurde, durch den kapazitiven Wandler (230).

## Claims

1. Acoustic transducer for generating or receiving an acoustic wave (50), the transducer comprising:
a first membrane (110) having a first piezoelectric transducer (210);
a second membrane (120) having a second piezoelectric transducer (220),
wherein the first membrane (110) and the second membrane (120) are vibratable and separated from each other by a cavity (115) to generate or receive the acoustic wave (50) by excitations of the first piezoelectric transducer (210) and/or the second piezoelectric transducer (220),
and
a control unit (150) which is configured to apply or tap the following AC voltage signals (AC1, AC2, AC3) for generating/receiving the acoustic wave(s) (50):
a first AC voltage signal (AC1) to/from the first piezoelectric transducer (210),
and
a third alternating voltage signal (AC3) to/from the second piezoelectric transducer (220),
**characterised in that**
the control unit (150) is designed to apply or tap a second AC voltage signal (AC2) between the first membrane (110) and the second membrane (120) for generating/receiving the acoustic wave(s) (50) in order to form an additional capacitive transducer.

2. Acoustic transducer according to claim 1, wherein the first membrane (110) and the second membrane (120) are exposed on both sides and the cavity (115) exhibits air or another gas or is empty of air, so that the acoustic transducer is capable of transmitting or receiving, from there, acoustic waves in two opposite directions.

3. Acoustic transducer according to claim 2, wherein the first membrane (110) and the second membrane (120) have a predetermined distance (d) to amplify an acoustic pressure due to a constructive interference between the generated acoustic waves (50).

4. Acoustic transducer according to any of the preceding claims, further exhibiting at least one acoustic reflector to reflect acoustic waves (50) emitted in different directions into a preferential direction (V).

5. The acoustic transducer according to any one of the preceding claims, further exhibiting a resonator cavity (215), wherein the second membrane (120) is configured between the first membrane (no) and the resonator cavity (215) in order to emit acoustic waves at least partially into or receive acoustic waves from the resonator cavity (215), and the resonator cavity (215) is configured to reflect the generated acoustic waves (50) and thereby to increase a sound pressure of radiated acoustic waves.

6. Acoustic transducer according to any one of the preceding claims, wherein the control unit (150) is further formed to apply a DC voltage signal (DC) as bias voltage to at least one of the following transducers (210, 220, 230):
- the first piezoelectric transducer (210),
- the second piezoelectric transducer (220),
- the capacitive transducer (230),
in order to change a resonant frequency of the first membrane (110) and/or the second membrane (120) by changing a mechanical prestress.

7. Acoustic transducer according to claim 6, wherein the acoustic wave exhibits a particular frequency, and the control unit (150) is further configured to select the DC voltage signal (DC) such that the acoustic wave (50) with the particular frequency can be both efficiently generated and efficiently received.

8. Acoustic transducer according to claim 6 or claim 7, wherein the control unit (150) is further configured to apply the DC voltage signal (DC) to only one of the transducers (210, 220, 230), to utilise the one transducer for generating/receiving the acoustic wave, and to utilise at least one of the remaining transducers for receiving/generating the acoustic wave.

9. Acoustic transducer according to claim 6 or claim 7, wherein the control unit (150) is further configured to apply the DC voltage signal (DC) to at least one of the transducers (210, 220, 230) and to utilise the at least one of the transducers (210, 220, 230) for generating and receiving the acoustic wave (50).

10. Acoustic transducer according to any one of claims 6 to 9, wherein the control unit (150) is further configured to apply the DC voltage signal (DC) only during a transmission of the acoustic wave (50) or only during a subsequent reception of a reflection of the acoustic wave (50).

11. Method for generating or receiving an acoustic wave using an acoustic transducer according to any one of claims 1 to 10.

12. Method according to claim 11, further comprising at least one of the following steps:
Generating a mechanical prestress in the first membrane (no) and/or in the second membrane (120) to enable effective generation and effective reception of an acoustic wave (50) of a predetermined frequency,
Changing a mechanical prestress in the first membrane (no) and/or in the second membrane (120) to enable simultaneous transmission and/or simultaneous reception of acoustic waves (50) of different frequencies.

13. The method according to claim 12, wherein the step of forming the mechanical bias is carried out in such a way:
- that an effective transmission of the acoustic wave (50) by one of the transducers (210, 220, 230) and, after a reflection of the acoustic wave (50), an effective reception of the acoustic wave (50) by the one transducer or by another transducer is achieved; or
- that a desired range change of the acoustic wave (50) or a desired resolution change for the acoustic wave is achieved.

14. Method according to any one of claims 11 to 12, further comprising:
- Exciting the first and/or second piezoelectric transducer (210, 220); and
- Measuring a deflection of the first and/or the second membrane (110, 120), caused by exciting the first and/or the second piezoelectric transducer (210, 220), by means of the capacitive transducer (230).

## Revendications

1. Transducteur acoustique pour générer ou recevoir une onde acoustique (50), le transducteur comprenant :
une première membrane (110) avec un premier transducteur piézoélectrique (210) ;
une deuxième membrane (120) avec un deuxième transducteur piézoélectrique (220),
dans lequel la première membrane (110) et la deuxième membrane (120) peuvent osciller et sont séparées par une cavité (115) pour générer ou recevoir l'onde acoustique (50) par des excitations du premier transducteur piézoélectrique (210) et/ou du deuxième transducteur piézoélectrique (220),
et
une unité de commande (150) qui est conçue pour appliquer ou saisir les signaux de tension alternative (AC1, AC2, AC3) suivants pour générer/recevoir la ou les ondes acoustiques (50) :
un premier signal de tension alternative (AC1) au/du premier transducteur piézoélectrique (210),
et
un troisième signal de tension alternative (AC3) au/du deuxième transducteur piézoélectrique (220),
**caractérisé en ce que**
l'unité de commande (150) est conçue pour appliquer ou saisir un deuxième signal de tension alternative (AC2) entre la première membrane (110) et la deuxième membrane (120) pour générer/recevoir la ou les ondes acoustiques (50), afin de former un transducteur capacitif supplémentaire.

2. Transducteur acoustique selon la revendication 1, dans lequel la première membrane (110) et la deuxième membrane (120) sont exposées de part et d'autre et la cavité (115) contient de l'air ou un autre gaz ou est vide d'air, de sorte que le transducteur acoustique est capable d'émettre ou d'en recevoir des ondes acoustiques dans deux directions opposées.

3. Transducteur acoustique selon la revendication 2, dans lequel la première membrane (110) et la deuxième membrane (120) sont espacées d'une distance prédéterminée (d) pour amplifier une pression acoustique due à une interférence constructive entre les ondes acoustiques générées (50).

4. Transducteur acoustique selon l'une des revendications précédentes, comprenant en outre au moins un réflecteur acoustique pour réfléchir dans une direction privilégiée (V) des ondes acoustiques (50) émises dans différentes directions.

5. Transducteur acoustique selon l'une des revendications précédentes, comprenant en outre une cavité résonante (215), la deuxième membrane (120) étant formée entre la première membrane (110) et la cavité résonante (215), pour émettre ou recevoir des ondes acoustiques au moins partiellement dans ou depuis la cavité résonante (215), et la cavité résonante (215) est conçue pour réfléchir les ondes acoustiques générées (50), augmentant ainsi une pression acoustique des ondes acoustiques émises.

6. Transducteur acoustique selon l'une des revendications précédentes, dans lequel l'unité de commande (150) est en outre conçue pour appliquer un signal de tension continue (DC) en tant que tension de polarisation à au moins un des transducteurs (210, 220, 230) suivants :
- le premier transducteur piézoélectrique (210),
- le deuxième transducteur piézoélectrique (220),
- le transducteur capacitif (230),
afin de modifier une fréquence de résonance de la première membrane (110) et/ou de la deuxième membrane (120) en modifiant une précontrainte mécanique.

7. Transducteur acoustique selon la revendication 6, dans lequel l'onde acoustique a une fréquence spécifique, et l'unité de commande (150) est en outre conçue pour sélectionner le signal de tension continue (DC) de telle sorte que l'onde acoustique (50) avec la fréquence spécifique peut être tant générée efficacement que reçue efficacement.

8. Transducteur acoustique selon la revendication 6 ou la revendication 7, dans lequel l'unité de commande (150) est en outre conçue pour appliquer le signal de tension continue (DC) à un seul des transducteurs (210, 220, 230), pour utiliser ledit un transducteur pour générer/recevoir l'onde acoustique, et pour utiliser au moins un des transducteurs restants pour recevoir/générer l'onde acoustique.

9. Transducteur acoustique selon la revendication 6 ou la revendication 7, dans lequel l'unité de commande (150) est en outre conçue pour appliquer le signal de tension continue (DC) à au moins un des transducteurs (210, 220, 230), et pour utiliser ledit au moins un des transducteurs (210, 220, 230) pour générer et recevoir l'onde acoustique (50).

10. Transducteur acoustique selon l'une des revendications 6 à 9, dans lequel l'unité de commande (150) est en outre conçue pour appliquer le signal de tension continue (DC) uniquement pendant une émission de l'onde acoustique (50) ou uniquement pendant une réception subséquente d'une réflexion de l'onde acoustique (50).

11. Procédé de génération ou de réception d'une onde acoustique utilisant un transducteur acoustique selon l'une des revendications 1 à 10.

12. Procédé selon la revendication 11, comprenant en outre au moins une des étapes suivantes :
Former une précontrainte mécanique dans la première membrane (110) et/ou dans la deuxième membrane (120) pour permettre une génération efficace et une réception efficace d'une onde acoustique (50) de fréquence prédéterminée,
Modifier une précontrainte mécanique dans la première membrane (110) et/ou dans la deuxième membrane (120) pour permettre une émission simultanée et/ou une réception simultanée d'ondes acoustiques (50) de fréquences différentes.

13. Procédé selon la revendication 12, dans lequel l'étape de former la précontrainte mécanique est réalisée de telle sorte :
- qu'une émission effective de l'onde acoustique (50) par l'un des transducteurs (210, 220, 230) et, après une réflexion de l'onde acoustique (50), une réception effective de l'onde acoustique (50) par ledit un transducteur ou par un autre transducteur soient obtenues ; ou
- en ce qu'une modification souhaitée de la portée de l'onde acoustique (50) ou une modification souhaitée de la résolution pour l'onde acoustique est obtenue.

14. Procédé selon l'une des revendications 11 à 12, comprenant en outre :
- Exciter le premier et/ou le deuxième transducteur piézoélectrique (210, 220) ; et
- Mesurer par le transducteur capacitif (230) une déviation de la première et/ou de la deuxième membrane (110, 120) provoquée par l'excitation du premier et/ou du deuxième transducteur piézoélectrique (210, 220).
